# EUROPÄISCHE PATENTANMELDUNG

(11) **EP 4 442 949 A1**
(43) Veröffentlichungstag der Anmeldung: **09.10.2024**
(21) Anmeldenummer: 24162855.1
(22) Anmeldetag: 12.03.2024
(51) Int. Cl.: E06B 1/68, E04F 13/06

(54) **DICHTUNGSANORDNUNG**

(30) Priorität: 17.03.2023 DE 202023000603 U
(71) Anmelder: Beck, Walter, 35794 Mengerskirchen (DE)
(72) Erfinder: Beck, Walter, 35794 Mengerskirchen (DE)
(74) Vertreter: advotec.

(57) **Zusammenfassung**

Die Erfindung betrifft eine Dichtungsanordnung (16) zur Abdichtung eines Übergangs zwischen einer Oberfläche eines an einem Gebäude angeordneten Bauteils (10), insbesondere ein Rahmenteil eines Fensters, und einer angrenzenden Gebäudeoberfläche (13), insbesondere eine Putzoberfläche, mit einer zwischen dem Bauteil (10) und der Gebäudeoberfläche (13) angeordneten Profilleiste (18), die mit einem elastisch verformbaren Dichtband (17) am Bauteil (10) mittels Verklebung befestigt ist, und mit einer elastisch aushärtbaren Dichtstoffmasse (28) zur Abdichtung einer zwischen der Profilleiste (18) und der Gebäudeoberfläche (13) gebildeten Fuge F, wobei das Dichtband (17) als dauerelastisches Schaumstoffband ausgebildet ist, wobei das Dichtband bei einer rechtwinklig auf eine vom Dichtband gebildete Dichtfläche D_{F} wirkenden Prüfkraft P und durch die Prüfkraft bewirkten Dehnung des Dichtbands von 100 % einen Dehn-Spannungswert kleiner als 0,1 N/mm² aufweist.

## Beschreibung

Die Erfindung betrifft eine Dichtungsanordnung zur Abdichtung eines Übergangs zwischen einer Oberfläche eines an einem Gebäude angeordneten Bauteils, insbesondere ein Rahmenteil eines Fensters, und einer angrenzenden Gebäudeoberfläche, insbesondere eine Putzoberfläche, mit einer zwischen dem Bauteil und der Gebäudeoberfläche angeordneten Profilleiste, die mit einem elastisch verformbaren Dichtband am Bauteil mittels Verklebung befestigt ist, und mit einer elastisch aushärtbaren Dichtmasse zur Abdichtung einer zwischen der Profilleiste und der Gebäudeoberfläche gebildeten Fuge, wobei das Dichtband als dauerelastisches Schaumstoffband ausgebildet ist.

Aus der EP 1 691 018 B1 ist eine Dichtungsanordnung der eingangs genannten Art bekannt, die eine Profilleiste aufweist, die über ein an der Profilleiste angebrachtes Dichtband aus einem elastisch verformbaren Schaumstoffmaterial mittels Verklebung am Bauteil fixiert ist. Dabei ist die elastische Verformbarkeit des Dichtbandes so groß, dass Relativbewegungen zwischen dem Gebäudeteil und dem Bauteil weitgehend vom Dichtband aufgenommen werden können.

Wie sich jedoch innerhalb der seit der Entwicklung der bekannten Dichtungsanordnung vergangenen Zeit herausgestellt hat, sind die Beanspruchungen derartiger Dichtungsanordnungen, die bevorzugt zur Abdichtung von zwischen Rahmenteilen eines Fensterrahmens und einer häufig durch eine Putzoberfläche gebildeten Gebäudeoberfläche gebildeten Fugen eingesetzt werden, aufgrund der häufiger auftretenden Extremwetterlagen mit Schlagregen, steigenden Temperaturen und Starkwind erheblich höher geworden. Entsprechend ist auch das Risiko größer geworden, dass die elastische Verformbarkeit der bislang bei derartigen Dichtungsanordnungen eingesetzten Dichtbänder nicht mehr ausreichen könnte, um die größer gewordenen Relativbewegungen zwischen dem Bauteil und der Gebäudeoberfläche hinreichend auszugleichen, sodass übermäßige Zugbeanspruchungen, die zu einer Schälbeanspruchung der Verklebung führen, vermieden werden und so die für die Abdichtung der Fuge wesentliche Klebeverbindung zwischen dem Dichtband und dem Bauteil aufrechterhalten wird und eine sichere Abdichtung zwischen dem Bauteil und der Gebäudeoberfläche auch bei Extremwetterlagen möglich ist.

Der vorliegenden Erfindung liegt daher die Aufgabe zugrunde, eine Dichtungsanordnung vorzuschlagen, die auch bei Extremwetterlagen eine sichere Abdichtung zwischen dem Bauteil und der Gebäudeoberfläche ermöglicht.

Zur Lösung dieser Aufgabe weist die erfindungsgemäße Dichtungsanordnung die Merkmale des Anspruchs 1 auf.

Erfindungsgemäß weist das Dichtband bei einer rechtwinklig auf eine vom Dichtband gebildete Dichtfläche wirkenden Prüfkraft P und durch die Prüfkraft bewirkten Dehnung des Dichtbands von 100 % einen Dehn-Spannungswert kleiner als 0,1 N/mm² auf.

Wie sich in Versuchen herausgestellt hat, erfolgt die auf die Verklebung wirkende Zugbeanspruchung aufgrund der elastischen Rückstellkräfte des für das Dichtband verwendeten Schaumstoffmaterials, wobei für die Höhe der Zugkräfte im Wesentlichen die durch die Formelastizität des Schaumstoffmaterials bedingte Beschleunigung der Rückstellbewegung des verformten Schaumstoffbands verantwortlich ist. Aus dieser Erkenntnis wurde der Ansatz entwickelt, durch eine Verzögerung der Rückstellbewegung die Zeit für die Rückbildung einer Verformung des Schaumstoffbandes zu erhöhen und somit die auf die Verklebung wirkenden Zugkräfte, die zu einer Schälbeanspruchung der Verklebung führen, zu verringern.

In einer bevorzugten Ausführungsform weist das Dichtband einen Dehn-Spannungswert kleiner als 0,1 N/mm² und größer als 0,02 N/mm² auf, sodass der Dehn-Spannungswert hinreichend groß gewählt ist, um sicherzustellen, dass die elastische Rückstellbewegung des Dichtbands hinreichend schnell erfolgen kann und die Profilleiste somit einer Bauteilbewegung sicher folgt. Hiermit kann verhindert werden, dass sich ein Spalt zwischen dem Bauteil und der Profilleiste bildet, der das Dichtband Witterungseinflüssen aussetzt und die Lebensdauer des Dichtbands reduziert.

Bei einer bevorzugten Ausführungsform weist das Dichtband einen Dehn-Spannungswert kleiner als 0,08 N/mm und vorzugsweise größer als 0,02 N/mm² auf.

Bei einer weiteren bevorzugten Ausführungsform weist das Dichtband einen Dehn-Spannungswert kleiner als 0,05 N/mm² und vorzugsweise größer als 0,02 N/mm² auf.

Vorzugsweise weist das Dichtband eine durch Imprägnierung erzeugte verzögerte elastische Rückstellung auf, so wie es etwa von häufig bei der Fenstermontage eingesetzten vorkomprimierten Fugendichtbändern her bekannt, wobei die vorkomprimierten Fugendichtbänder, die auch als sogenannte Kompribänder bekannt sind, bislang dazu eingesetzt werden, um einen zwischen einer Fensteröffnung in einer Gebäudewand und dem Fensterahmen umlaufend ausgebildeten Montagespalt abdichtend auszufüllen, und die verzögerte elastische Rückstellung des Fugendichtbandes bei dem bekannten Anwendungsfall dazu dient, um nachfolgend der Anordnung des Fenster in der Fensteröffnung den für die Montage des Fensterrahmens notwendigen Montagespalt mit dem Schaumstoffmaterial des Fugendichtbands zu verfüllen.

Bei dem vorliegenden Ausführungsbeispiel werden die bekannten Kompribänder in ihrem entspannten Zustand als Dichtband eingesetzt.

Zur Erzielung der verzögerten elastischen Rückstellung weisen die bekannten vorkomprimierten Fugendichtbänder regelmäßig eine Imprägnierung mit Kunstharz auf.

Bei einer bevorzugten Ausführungsform der Dichtungsanordnung ist das Dichtband als vorkomprimiertes Fugendichtband ausgeführt, sodass zur Herstellung der Dichtungsanordnung auf die Verwendung eines konventionellen und somit leicht verfügbaren Dichtbandes zurückgegriffen werden kann, ohne dass die Bereitstellung eines gesondert hergestellten Dichtbandes notwendig wäre.

Besonders vorteilhaft für die Konfektionierung der Dichtungsanordnung ist es, wenn das Dichtband sowohl mit der Profilleiste als auch mit dem Bauteil über eine Verklebung verbunden ist, sodass standardmäßig eine zur Herstellung der Dichtungsanordnung benötigte Profilleiste durch Kombination mit einem insbesondere als vorkomprimiertes Fugendichtband ausgeführten Dichtband bereitgestellt werden kann, das nicht nur auf einer Kontaktseite mit einer Kleberschicht versehen ist, sondern darüber hinaus auch auf der gegenüberliegenden Oberfläche mit einer Kleberschicht versehen ist, vergleichbar einem doppelseitigen Klebeband, sodass die Profilleiste für die Anordnung in der Dichtungsanordnung durch einfaches Aufkleben des Dichtbandes auf die Profilleiste vorbereitet werden kann und die auf der gegenüberliegenden Seite ausgebildete adhäsive Oberfläche zur Verbindung mit dem Bauteil bereit steht.

Besonders vorteilhaft ist es auch, wenn gemäß einer Ausführungsform der Dichtungsanordnung die Profilleiste an ihrem der Gebäudeoberfläche zugewandten sowohl von dem Bauteil als auch von der Gebäudeoberfläche in einem Abstand h bzw. a angeordneten Längsrand mit einer flexiblen, sich ausgehend von der Profilleiste in die Fuge erstreckenden Fugenschenkel versehen ist, der zusammen mit der dem Längsrand der Profilleiste gegenüberliegenden Gebäudeoberfläche eine den Abstand a überbrückende flexible Aufnahmetasche für die Dichtstoffmasse ausbildet.

Aufgrund der Aufnahmetasche für die Dichtstoffmasse wird einerseits die gewünschte Abdichtung zwischen der Gebäudeoberfläche und der Profilleiste ermöglicht und andererseits sichergestellt, dass ein Kontakt zwischen der Dichtstoffmasse und dem Bauteil und somit die Möglichkeit einer anhaftenden Verbindung zwischen der Dichtstoffmasse und dem Fensterrahmen verhindert wird, sodass unmittelbare Übertragungen von Relativbewegungen zwischen dem Bauteil, also etwa dem Fensterrahmen, und der Gebäudeoberfläche ausgeschlossen sind.

Wenn darüber hinaus eine von dem Fugenschenkel gebildete Taschenwand eine Kontaktfläche zur Dichtstoffmasse ausbildet, die einen ersten Kontaktflächenanteil längs der Gebäudeoberfläche und einen zweiten Kontaktflächenanteil quer zur Gebäudefläche aufweist, derart, dass die Taschenwand eine im Vergleich zum Abstand a des Längsrands zur Gebäudeoberfläche eine größere Länge aufweist, kann eine Kraftübertragung von der Profilleiste in die Gebäudeoberfläche über die zwischen der Profilleiste und die Gebäudeoberfläche angeordnete Dichtstoffmasse über eine vergleichsweise große Kontaktfläche erfolgen, sodass innerhalb der Dichtstoffmasse in Folge einer Relativbewegung der Profilleiste gegenüber dem Fensterrahmen auftretende Spannungen weitestgehend abgebaut werden können, bevor sie die Gebäudeoberfläche erreichen. Hierdurch wird die Gefahr von Delaminationen zwischen der Dichtstoffmasse und der Gebäudeoberfläche bzw. die Verletzung der Gebäudeoberfläche durch die an der Gebäudeoberfläche haftende Dichtstoffmasse erheblich reduziert.

Darüber hinaus ermöglicht die vorstehende Ausführungsform, bei der die Taschenwand eine im Vergleich zum Abstand a des Längsrands zur Gebäudeoberfläche eine größere Länge aufweist, sowohl in Richtung auf das Bauteil als auch vom Bauteil weg, eine vergrößerte Relativbewegung zwischen dem Längsrand der Profilleiste und der Gebäudeoberfläche, so dass Kippbewegungen um die Längsachse der Profilleiste, die zu schädlichen Schälbeanspruchungen der Verklebung zwischen dem Dichtband und dem Bauteil führen, reduziert werden.

Somit stellt auch bereits eine Dichtungsanordnung nach dem Oberbegriff des Anspruchs 1, also eine Dichtungsanordnung ohne das Merkmal, dass das Dichtband eine vorzugsweise durch Imprägnierung erzeugte verzögerte elastische Rückstellung aufweist, in Kombination mit dem weiteren Merkmal des Anspruchs 5 in Rückbeziehung auf den Anspruch 4 eine erfindungsgemäße Lösung dar.

Besonders vorteilhaft ist es, wenn die Kontaktflächenanteile einen Längenunterschied von maximal 50 % aufweisen, sodass die Relativbewegungen des unteren Längsrand der Profilleiste gegenüber dem Bauteil infolge der Kippbewegungen eine im Wesentlichen gleiche Größenordnung aufweisen.

Nachfolgend wird eine bevorzugte Ausführungsform der Dichtungsanordnung anhand der Zeichnung erläutert.

Es zeigen:
- **Fig. 1**: eine Querschnittsdarstellung eines horizontal in einer Fensterleibung einer Gebäudeoberfläche angeordneten unteren Rahmenteils eines Fensterrahmens mit einer an der Außenseite des Rahmenteils angeordneten Profilleiste zur Ausbildung einer Dichtungsanordnung;
- **Fig. 2**: eine erste Kippstellung der Profilleiste gegenüber dem Fensterrahmen;
- **Fig. 3**: eine zweite Kippstellung der Profilleiste gegenüber dem Fensterrahmen.

**Fig. 1** zeigt ein als unterer Rahmenteil eines Fensterrahmens ausgebildetes Bauteil 10, wobei sich das Bauteil horizontal, also hier senkrecht zur Zeichnungsebene erstreckt und in einer hier nicht im Einzelnen dargestellten Fensterleibung einer Gebäudewand 11 angeordnet ist. Die Gebäudewand 11 ist auf einem Mauerwerk 12 mit einer als Putzoberfläche ausgebildeten Gebäudeoberfläche 13 versehen, wobei im vorliegenden Fall das Bauteil 10 über eine Montageschaummasse 14 mit dem Mauerwerk 12 verbunden ist.

Zur Abdichtung eines zwischen dem Bauteil 10 und der Gebäudeoberfläche 13 gebildeten Übergangs 15 ist eine Dichtungsanordnung 16 vorgesehen, die eine am Gebäudeteil 10 mittels eines elastisch verformbaren Dichtbandes 17 befestigte Profilleiste 18 aufweist, die auf ihrer dem Gebäudeteil 10 zugewandten Oberfläche 24 eines Grundkörpers 19 mit dem Dichtband 17 versehen ist.

Das Dichtband 17 ist auf seinen beiden einander gegenüberliegend angeordneten Kontaktoberflächen 20, 21 mit einer Adhäsionsschicht versehen zur Ausbildung einer Verklebung der Kontaktoberfläche 20 mit dem Bauteilteil 10 und der Kontaktoberfläche 21 mit dem Grundkörper 19 der Profilleiste 18.

Zur erleichterten positionsgenauen Anordnung des Dichtbandes 17 auf dem Grundkörper 19 ist der Grundkörper 19 auf seiner dem Bauteil 10 zugewandten Oberfläche 24 mit einem parallel zu einem unteren Längsrand 22 des Grundkörpers 19 verlaufenden Steg 23 versehen. Weiterhin weist der Grundkörper 19 der Profilleiste 24 an seinem oberen Längsrand eine schräg angestellte Ablaufkante 25 auf, die eine Abschirmung des unterhalb der Ablaufkante 25 angeordneten Dichtbands 17 gegenüber äußeren Einflüssen ermöglicht.

Die Oberfläche 24 der Profilleiste 24 befindet sich in einem horizontalen Abstand h vom Bauteil 10, wobei im Fall der Verwendung eines vorkomprimierten Fugendichtbandes als Dichtband 17 der Abstand h der Dicke d des Dichtbandes 17 in seinem unkomprimierten Zustand entspricht, der sich nach vollständiger Rückstellung des vorkomprimierten Fugendichtbandes in seinen entspannten Zustand einstellt.

Wie **Fig. 1** weiter zeigt, ist der Grundkörper 19 der Profilleiste 18 an seinem unteren Längsrand 22 mit einem Fugenschenkel 26 versehen, der im vorliegenden Fall aus einem vom Material der Profilleiste 18, die etwa aus PVC gebildet sein kann, abweichenden, insbesondere weich elastischen Material gebildet ist, wobei eine derartige aus zwei Komponenten einstückig ausgebildete Profilleiste etwa durch ein an sich bekanntes 2-Komponenten-Spritzgießverfahren herstellbar ist.

Der Fugenschenkel 26 erstreckt sich ausgehend von dem Grundkörper 19 der Profilleiste 18 in eine zwischen dem unteren Längsrand 22 der Profilleiste 18 und der Putzoberfläche 13 ausgebildete Fuge F und bildet zusammen mit der dem Längsrand 22 gegenüberliegenden Gebäudeoberfläche 13 eine den Abstand a des Längsrands 22 von der Gebäudeoberfläche 13 überbrückende flexible Aufnahmetasche 27 für eine zwischen der Profilleiste 18 und der Gebäudeoberfläche 13 angeordnete Dichtstoffmasse 28 aus, die im vorliegenden Fall aus Silikon besteht.

Wie **Fig. 1** zeigt, bildet eine von dem Fugenschenkel 26 gebildete Taschenwand 29 eine Kontaktfläche zur Dichtstoffmasse 28 mit einem ersten Kontaktflächenanteil 31, der sich längs der Gebäudeoberfläche 13 erstreckt, und einen zweiten Kontaktflächenanteil 32, der sich quer zur Gebäudeoberfläche 13 erstreckt, die jeweils haftend mit der Dichtstoffmasse 28 verbunden sind und im vorliegenden Fall eine im Wesentlichen übereinstimmende Länge in der Zeichnungsebene aufweisen.

Wie ein Vergleich der **Fig. 2** und **3** zeigt, die jeweils die Profilleiste 18 in einer durch äußere Einflüsse hervorgerufenen Schräg- oder Kippstellung zeigen, die insbesondere durch große Windlasten hervorgerufen werden können, die auf das mit dem Rahmenteil versehene Fenster einwirken, ist mit einer Schräg- oder Kippstellung der Profilleiste gegenüber dem Bauteil 10 eine Verformung der über den Fugenschenkel 26 mit der Profilleiste 18 kraftschlüssig verbundenen Dichtstoffmasse 28 verbunden.

Aufgrund der Ausführung des Fugenschenkel 26 mit dem ersten Kontaktflächenanteil 31 und dem zweiten Kontaktflächenanteil 32, die eine Verkürzung l₁ und eine Verlängerung l₂ eines Abstands l (**Fig. 1**) des Längsrandes 22 vom Bauteil 10 ermöglichen, und der elastischen Nachgiebigkeit der Dichtstoffmasse 28 wird die Verformung des Dichtbandes 17 bei einer Verformung des Bauteils 10 infolge eines auf das Bauteil 10 wirkenden Zugkraft Z (**Fig. 2**), die im Fall der Ausbildung des Bauteils 10 als Rahmenteil eines Fensterrahmens bei einem auf das Fenster wirkenden, durch Starkwind hervorgerufenen Unterdruck entsteht, oder bei einer auf das Bauteil 10 wirkenden Druckkraft D (**Fig. 3**) begrenzt, da der untere Längsrand 22 sich bei der Verformung des Bauteils 10 mitbewegen kann, um die Verformung des Bauteils 10 zumindest teilweise auszugleichen.

Aus der geringeren Verformung des Dichtbandes 17 ergibt sich eine entsprechende Reduzierung der bei den in den **Fig. 2** und **3** dargestellten Kippstellungen in den Kontaktoberflächen 20, 21 des Dichtbandes 17 auftretenden Zugbeanspruchungen, sodass auch die grundsätzlich für die Verklebungen zwischen dem Dichtstoffband 17 und dem Bauteil 10 bzw. dem Dichtband 17 und der Profileiste 18 nachteiligen Schälbeanspruchungen verringert werden.

Dieser vorteilhafte Effekt der vorstehend erläuterten Ausgestaltung des Fugenschenkels 26 mit dem ersten Kontaktflächenteil 31, der sich längs der Putzoberfläche 13 erstreckt und dem zweiten Kontaktflächenteil 32, der sich quer zur Putzoberfläche 13 erstreckt, überlagert im vorliegenden Ausführungsbeispiel noch den vorteilhaften Effekt durch die Verwendung des die verzögerte elastische Rückstellung aufweisenden dauerelastischen Schaumstoffbandes als Dichtband 17, mit dem auch schon eine Reduzierung der schädlichen Schälbeanspruchung in den Kontaktflächen 20, 21 des Dichtbandes 17 erreicht wird.

Bei dem im Ausführungsbeispiel eingesetzten Dichtband 17 handelt es sich um einen weichelastischen, geschlossene Poren aufweisenden PE-Schaum. Das Dichtband 17 weist hier eine Dicke d = 3 mm auf mit der eine Dichtfläche D_{F} bildenden Kontaktfläche 20, wobei die Dichtfläche D_{F} hier bei einer Breite b = 12 mm und einer senkrecht zur Zeichenebene verlaufenden Länge der Dichtfläche D_{F} von 100 mm eine Fläche von 1200 mm² aufweist.

Bei einer Dehnung von 100 %, also einer Auslenkung von 3 mm des Dichtbands 17 mittels der rechtwinklig auf das Dichtband 17 wirkenden Prüfkraft P wurde ein Dehn-Spannungswert von 0,036 N/mm² ermittelt.

## Patentansprüche

1. Dichtungsanordnung (16) zur Abdichtung eines Übergangs (15) zwischen einer Oberfläche eines an einem Gebäude angeordneten Bauteils (10), insbesondere ein Rahmenteil eines Fensters, und einer angrenzenden Gebäudeoberfläche (13), insbesondere eine Putzoberfläche, mit einer zwischen dem Bauteil (10) und der Gebäudeoberfläche (13) angeordneten Profilleiste (18), die mit einem elastisch verformbaren Dichtband (17) am Bauteil (10) mittels Verklebung befestigt ist, und mit einer elastisch aushärtbaren Dichtstoffmasse (28) zur Abdichtung einer zwischen der Profilleiste (18) und der Gebäudeoberfläche (13) gebildeten Fuge F, wobei das Dichtband (17) als dauerelastisches Schaumstoffband ausgebildet ist,
**dadurch gekennzeichnet,**
**dass** das Dichtband bei einer rechtwinklig auf eine vom Dichtband gebildete Dichtfläche D_{F} wirkenden Prüfkraft P und durch die Prüfkraft bewirkten Dehnung des Dichtbands von 100 % einen Dehn-Spannungswert kleiner als 0,1 N/mm² aufweist.

2. Dichtungsanordnung nach Anspruch 1,
**dadurch gekennzeichnet,**
**dass** das Dichtband einen Dehn-Spannungswert kleiner als 0,1 N/mm² und größer als 0,02 N/mm² aufweist.

3. Dichtungsanordnung nach Anspruch 1 oder 2,
**dadurch gekennzeichnet,**
**dass** das Dichtband (17) einen Dehn-Spannungswert kleiner als 0,08 N/mm² aufweist.

4. Dichtungsanordnung nach Anspruch 1 oder 2,
**dadurch gekennzeichnet,**
**dass** Dichtband (17) einen Dehn-Spannungswert kleiner als 0,05 N/mm² aufweist.

5. Dichtungsanordnung nach einem der vorangehenden Ansprüche,
**dadurch gekennzeichnet,**
**dass** das Dichtband (17) eine durch Imprägnierung erzeugte verzögerte elastische Rückstellung aufweist.

6. Dichtungsanordnung nach Anspruch 4,
**dadurch gekennzeichnet,**
**dass** das Dichtband (17) als vorkomprimiertes Fugendichtband ausgeführt ist.

7. Dichtungsanordnung nach einem der vorangehenden Ansprüche,
**dadurch gekennzeichnet,**
**dass** das Dichtband (17) sowohl mit der Profilleiste (18) als auch mit dem Bauteil (10) über eine Verklebung verbunden ist.

8. Dichtungsanordnung nach einem der vorangehenden Ansprüche,
**dadurch gekennzeichnet,**
**dass** die Profilleiste (18) an ihrem der Gebäudeoberfläche (13) zugewandten, sowohl vom der Bauteil (10) als auch von der Gebäudeoberfläche (13) in einem Abstand h bzw. a angeordneten Längsrand (22) mit einer flexiblen, sich ausgehend von der Profilleiste (18) in die Fuge F erstreckenden Fugenschenkel (26) versehen ist, der zusammen mit der dem Längsrand (22) der Profilleiste (18) gegenüberliegenden Gebäudeoberfläche (13) eine den Abstand h überbrückende flexible Aufnahmetasche (27) für die Dichtstoffmasse (28) ausbildet.

9. Dichtungsanordnung nach Anspruch 7,
**dadurch gekennzeichnet,**
**dass** eine von dem Fugenschenkel (26) gebildete Taschenwand (29) eine Kontaktfläche (30) zur Dichtstoffmasse (28) ausbildet, die einen ersten Kontaktflächenteil (31) längs der Gebäudeoberfläche (13) und einen zweiten Kontaktflächenteil (32) quer zur Gebäudeoberfläche (13) aufweist, derart, dass die Taschenwand (29) eine im Vergleich zum Abstand a des Längsrands (22) zur Gebäudeoberfläche (13) eine größere Länge aufweist.

10. Dichtungsanordnung nach Anspruch 8,
**dadurch gekennzeichnet,**
**dass** die Kontaktflächenanteile (31, 32) einen Längenunterschied von maximal 50 % aufweisen.
